# EUROPÄISCHE PATENTSCHRIFT

(11) **EP 0 859 880 B1**
(45) Veröffentlichungstag und Bekanntmachung des Hinweises auf die Patenterteilung: **17.04.2002**
(21) Anmeldenummer: 97943827.2
(22) Anmeldetag: 02.09.1997
(51) Int. Cl.: D02J 1/02

(54) **GARNDÄMPFMASCHINE**
YARN VAPORIZATION MACHINE
MACHINE A VAPORISER LE FIL

(30) Priorität: 11.09.1996 DE 19636833
(43) Veröffentlichungstag der Anmeldung: 26.08.1998
(73) Patentinhaber: Berns'au, Gebhard, 88367 Hohentengen (DE)
(72) Erfinder: Berns'au, Gebhard, 88367 Hohentengen (DE)
(74) Vertreter: Beck, Jürgen, Dr. Dipl.-Phys.
(86) Internationale Anmeldenummer: EP9704773
(87) Internationale Veröffentlichungsnummer: WO9811286

(56) Entgegenhaltungen:
- DE-A- 2 731 068
- FR-A- 2 348 295
- US-A- 4 955 117

## Beschreibung

Die Erfindung betrifft eine Garndämpfmaschine umfassend eine Dämpfeinrichtung, eine Transportvorrichtung zum Transport von in Form einer Garnschlingenlage gelegtem Garn durch die Dämpfeinrichtung, eine Schlingenbildungsvorrichtung, welche die Garnschlingenlage bildet, und eine Abzugvorrichtung, welche die Garnschlingenlage nach Durchlaufen der Dämpfeinrichtung durch Abziehen des Garns auflöst.

Derartige Maschinen sind aus dem Stand der Technik bekannt, wobei bei den bekannten Maschinen entweder die Schlingenbildungsvorrichtung nicht zuverlässig arbeitet oder die Abzugvorrichtung die Garnschlingenlage nicht störungsfrei auflöst.

Der Erfindung liegt daher die Aufgabe zugrunde, eine Garndämpfmaschine der gattungsgemäßen Art derart zu verbessern, daß die Bildung der Garnschlingenlage möglichst zuverlässig und störungsfrei erfolgt.

Diese Aufgabe wird bei einer Garndämpfmaschine der eingangs beschriebenen Art erfindungsgemäß dadurch gelöst, daß die Schlingenbildungsvorrichtung einen rotierenden Wickelflügel aufweist, welche ein zugeführte Garn um einen Wickelkopf wickelt, daß der Wickelkopf drehbar an dem Wickelflügel gelagert ist und daß der Wickelkopf gegen ein Mitdrehen mit dem Wickelflügel berührungslos gehemmt ist.

Der Vorteil der erfindungsgemäßen Lösung ist darin zu sehen, daß das Bilden von Garnschlingen durch Aufwickeln des Garns auf den Wickelkopf in zuverlässiger Weise erfolgt, daß durch die berührungslose Hemmung des Wickelkopfes gegen ein Mitdrehen mit dem Wickelflügel ein einwandfreies Abziehen des Garns vom Wickelflügel zur Bildung der Garnschlingen erfolgt, und daß diese Garnschlingen zur Bildung der Garnschlingenlage vom Wickelkopf aus abgelegt werden können.

Der Wickelkopf muß prinzipiell nicht feststehend angeordnet sein. Es ist sogar zweckmäßig und vorteilhaft, wenn der Wickelkopf in der Lage ist, eine geringfügige Drehbewegung durchzuführen, um beispielsweise einen ungleichen Abzug des Garns aus dem Wickelflügel weich abzufangen. Vorteilhaft ist jedoch, wenn der Wickelkopf so gehemmt ist, daß eine Drehbewegung desselben innerhalb eines maximalen Drehwinkelbereichs von 360° liegt, das heißt, daß der Wickelkopf bei arbeitender Schlingenbildungsvorrichtung keine Drehbewegung durchführt, die mehr als eine Drehung um sich selbst beträgt.

Besonders vorteilhaft ist es, wenn der maximale Drehwinkelbereich, innerhalb welchem sich der Wickelkopf beim Betrieb dreht, 45° beträgt.

Die berührungslose Hemmung des Wickelkopfes gegen ein Mitdrehen kann in unterschiedlichster Art und Weise erreicht werden. So sind alle mechanisch berührungslosen Wechselwirkungen, beispielsweise auch ein Luftstrom, der auf den Wickelkopf einwirkt, denkbar. Eine besonders vorteilhaftes Lösung zur Hemmung des Wickelkopfes gegen ein Mitdrehen sieht vor, daß diese Hemmung mittels eines Magnetfeldes erfolgt.

Mittels eines Magnetfeldes lassen sich unterschiedliche Wechselwirkungen erreichen. Beispielsweise ist es denkbar, die Hemmung des Wickelkopfes gegen ein Mitdrehen durch Erzeugung von Wirbelströmen, also beispielsweise nach dem Prinzip der Wirbelstrombremse, zu erreichen.

Eine besonders vorteilhafte und insbesondere hinsichtlich ihrer Einfachheit bevorzugte Lösung sieht vor, daß die Hemmung des Wickelkopfes gegen ein Mitdrehen mit dem Wickelflügel durch magnetostatische Anziehung zwischen einem Magnet und einem von diesem angezogenen Körper erfolgt, von denen einer drehfest am Maschinengestell und der andere am Wickelkörper angeordnet ist. Durch diese Lösung ist es in besonders einfacher und somit kostengünstiger Weise möglich, die Hemmung des Wickelkopfes zu erreichen.

Prinzipiell ist es möglich, den Magnet im Wickelkopf anzuordnen. Eine besonders günstige Möglichkeit sieht jedoch vor, daß der Magnet drehfest am Maschinengestell angeordnet ist, da sich hierbei beispielsweise die Möglichkeit bietet, auch einen elektrischen Magneten einzusetzen.

Ferner sieht eine hinsichtlich der erzeugbaren Haltekraft zur Hemmung der Drehbewegung des Wickelkopfes besonders günstige Lösung vor, daß auch der vom Magnet angezogene Körper ein Magnet ist, so daß die besonders starke Wechselwirkung zwischen zwei Magneten zur Hemmung der Drehbewegung ausgenützt wird.

Beispielsweise ist es hierbei aus Gründen der Einfachheit der Lösung und der geringen Kosten von großem Vorteil, wenn jeder Magnet ein Permanentmagnet ist.

Hinsichtlich der Lage und Ausrichtung des Magnetfeldes wurden bislang keine näheren Angaben gemacht. So sieht eine besonders vorteilhafte Lösung vor, daß das Magnetfeld eine Wickelfläche des Wickelkopfes durchsetzt, das heißt die Fläche des Wickelkopfes durchsetzt, auf welche ein Aufwickeln der Garnschlinge mittels des Wickelflügels erfolgt. Eine derartige Ausrichtung des Magnetfeldes ist besonders günstig, damit aufgrund des nutzbaren radialen Abstandes von der Drehachse ein großes Haltemoment zur Hemmung des Wickelkopfes gegen ein Mitdrehen erreichbar ist.

Hinsichtlich der Ausbildung des Wickelkopfes selbst wurden bislang keine näheren Angaben gemacht. Prinzipiell könnte der Wickelkopf eine einen konstanten Durchmesser aufweisende Kreiszylinderfläche als Wickelfläche haben. Eine besonders vorteilhafte Lösung sieht vor, daß eine Wickelfläche des Wickelkopfes in einem Schlingenwickelbereich einen größeren Durchmesser aufweist als in einem Schlingenablegebereich. Eine derartige Ausbildung des Wickelkopfes erleichtert das Lösen der Garnschlinge von der Wickelfläche und das Ablegen derselben in Form der Garnschlingenlage unter Wirkung der Schwerkraft.

Prinzipiell wäre hierbei eine Lösung denkbar, bei welcher der Wickelkopf mindestens eine Stufe zwischen dem Schlingenwickelbereich und dem Schlingenablegebereich aufweist. Es wären aber auch mehrere Stufen denkbar. Eine besonders günstige Lösung sieht vor, daß sich der Durchmesser der Wickelfläche vom Schlingenwickelbereich in Richtung des Schlingenablegebereiches mit zunehmenden Abstand vom Schlingenwickelbereich reduziert, vorzugsweise stetig reduziert. Dadurch wird in besonders einfacher Weise eine Bewegung der im Schlingenwickelbereich auf die Wickelfläche gelegten Garnschlinge zum Schlingenablagebereich hin gefördert, wobei die Bewegung der Garnschlingen zum Schlingenablagebereich unter Einwirkung der Schwerkraft erfolgt.

Hinsichtlich der Anordnung des Wickelkopfes selbst wurden bislang keine näheren Angaben gemacht. So wäre es beispielsweise denkbar, den Wickelkopf im Abstand von der Transportvorrichtung anzuordnen und die Garnschlingen frei vom Wickelkopf auf die Transportvorrichtung fallen zu lassen.

Um die am Wickelkopf gebildeten Garnschlingen möglichst formgetreu auf der Transportvorrichtung ablegen zu können, sieht ein besonders günstiges Ausführungsbeispiel vor, daß der Wickelkopf die Garnschlingen direkt als Garnschlingenlage auf die Transportvorrichtung ablegend ausgebildet ist.

Insbesondere ist hierbei vorgesehen, daß der Wickelkopf die Garnschlingen direkt auf ein Transportband der Transportvorrichtung ablegt.

Im einfachsten Fall läßt sich dies konstruktiv dadurch erreichen, daß der Wickelkopf mit einer Stirnseite der Transportvorrichtung, das heißt insbesondere dem Transportband derselben, zugewandt angeordnet ist.

Ergänzend oder alternativ zur eingangs genannten Aufgabe liegt der Erfindung ferner die Aufgabe zugrunde, eine Garndämpfmaschine der gattungsgemäßen Art derart zu verbessern, daß ein einfaches und störungsfreies Abziehen des Garns von der Garnschlingenlage zum Auflösen derselben möglich ist.

Diese Aufgabe wird bei einer Garndämpfmaschine der eingangs beschriebenen Art erfindungsgemäß dadurch gelöst, daß vor der Abziehvorrichtung eine Wendeeinrichtung angeordnet ist, welche eine auf der Transportvorrichtung liegende Unterseite der Garnschlingenlage für ein Abziehen des Garnes zugänglich macht.

Der Vorteil dieser Lösung besteht darin, daß damit vermieden wird, daß das Garn aus der Garnschlingenlage derart abgezogen werden muß, daß die Abziehvorrichtung stets die zuunterst liegende Garnschlinge der Garnschlingenlage abzieht und damit die darüberliegenden Garnschlingen der Garnschlingenlage stört und verzerrt, so daß letztlich eine Störung des Ablaufs eintritt.

Dieses Zugänglichmachen der Unterseite der Garnschlingenlage läßt sich am einfachsten dadurch erreichen, daß die Wendeeinrichtung die Garnschlingenlage auf ihre der Transportvorrichtung abgewandte Oberseite legt und somit die Unterseite zum Abziehen der jeweils auf der Transportvorrichtung noch zuunterst liegenden Garnschlinge zugänglich ist.

Die Wendeeinrichtung könnte beispielsweise so arbeiten, daß sie die Garnschlingenlage um eine ungefähr in Transportrichtung weisende Achse dreht, um die Unterseite derselben zugänglich zu machen.

Eine besonders einfache und auch kompakt bauende Wendeeinrichtung, mit welcher ein störungsfreies Wenden der Garnschlingenlage möglich ist, sieht vor, daß die Wendeeinrichtung ein Wenderad aufweist, welches die Garnschlingenlage aufnimmt.

Dieses Wenderad kann prinzipiell jede Art von Anlageflächen zum Wenden der Garnschlingenlage aufweisen. Beispielsweise kann das Wenderad um eine Achse drehbar sein, die beliebig zu einer Transportebene der Garnschlingenlage in der Transportvorrichtung ausgerichtet ist.

Ein besonders einfaches Ausführungsbeispiel sieht vor, daß das Wenderad um eine Achse drehbar ist, welche ungefähr parallel zu einer Transportebene der Transportvorrichtung verläuft.

Um die Garnschlingenlage von der Transportvorrichtung störungsfrei abnehmen zu können, ist vorgesehen, daß die Garnschlingenlage durch einen auf diese einwirkenden Gasstrom von der Transportvorrichtung abnehmbar ist. Mit einem derartigen Gasstrom besteht in einfacher und ausreichend schonender Weise die Möglichkeit, die Garnschlingenlage von der Transportvorrichtung abzunehmen und auf das Wenderad zu übergeben.

Besonders zweckmäßig ist dies dann möglich, wenn die Garnschlingenlage durch den Gasstrom an einer Anlagefläche des Wenderads fixierbar ist, das heißt durch den Gasstrom an die Anlagefläche des Wenderads anpressbar ist.

Die Zuhilfenahme des Gasstroms erfolgt vorzugsweise lediglich zum Abnehmen der Garnschlingenlage von der Fördervorrichtung. Aus diesem Grund ist zweckmäßigerweise vorgesehen, daß der Gasstrom die Garnschlingenlage in einem ersten Anlagesegment des Wenderads an dessen Anlagefläche fixiert.

Um die Garnschlingenlage an der Anlagefläche des Wenderads anzulegen, wäre es beispielsweise möglich, den Gasstrom gegen die Garnschlingenlage zu richten und diese so anzublasen, daß sie mit einer gegen die Anlagefläche wirkenden Kraft beaufschlagt ist.

Besonders vorteilhaft ist es jedoch, wenn die Anlagefläche des Wenderads Durchlässe aufweist, durch welche der Gasstrom hindurchtritt. Damit beaufschlagt der Gasstrom nicht nur die Garnschlingenlage sondern tritt auch durch diese und die Anlagefläche des Wenderads hindurch, so daß die Garnschlingenlage sozusagen an die Anlagefläche des Wenderads angesaugt wird.

Ein derartiger Gasstrom läßt sich ferner vorteilhafterweise auch noch dazu einsetzen, eine zusätzliche letzte Behandlung der Garnschlingenlage, beispielsweise ein zusätzliches letztes Trocknen der Garnschlingenlage nach der Dämpfzone durchzuführen.

Um am Wenderad einerseits eine Anlagefläche zu schaffen, andererseits aber die Durchlässe für den Gasstrom zur Verfügung zu haben, ist vorzugsweise vorgesehen, daß das Wenderad die Anlagefläche und die Durchlässe bildende Stegelemente aufweist. Somit liegt die Garnschlingenlage einerseits an den Stegelementen auf und wird andererseits dadurch, daß der Gasstrom durch die Durchlässe hindurchtritt, in die Durchlässe hineingesaugt und damit noch besser an der Anlagefläche des Wenderads zur Mitnahme durch dieses fixiert.

Um später beim Abziehen ein störungsfreies Lösen der Garnschlingenlage oder der Garnschlingen der Anlagefläche des Wenderads zu erreichen, ist vorzugsweise vorgesehen, daß die Stegelemente zu den Durchlässen hin abgerundete Kanten aufweisen.

Um zusätzlich die Garnschlingenlage an dem Wenderad zu fixieren, ist vorgesehen, daß die Garnschlingenlage in einem auf das erste folgenden zweiten Anlagesegment durch einen Anlagebügel in Anlage an der Anlagefläche gehalten ist. Dadurch ist in einfacher Weise eine Sicherung der Garnschlingenlage am Wenderad erreichbar.

Das Abziehen des Garns zum Auflösen der Garnschlingenlage könnte nach der Wendeeinrichtung erfolgen. Besonders günstig ist es jedoch, wenn das Abziehen des Garns noch im Bereich der Wendeeinrichtung erfolgt, um die Garndämpfmaschine besonders kompakt ausführen zu können.

Um ferner ein zuverlässiges und sicheres Abziehen mittels der Abzugvorrichtung zu erhalten, ist vorzugsweise vorgesehen, daß die Garnschlingenlage in einem dritten Anlagesegment der Wendeeinrichtung, in welchem das Abziehen des Garns erfolgt, von einem Druckbügel in Richtung der Anlagefläche des Wenderads beaufschlagt ist. Damit ist sichergestellt, daß auch das Auflösen der Garnschlingenlage durch Abziehen der einzelnen Garnschlingen geregelt erfolgt.

Bei der erfindungsgemäßen Garndämpfmaschine wurde die Ausbildung des Wickelflügels selbst nicht näher spezifiziert. Beispielsweise sind dabei alle Formen eines Wickelflügels denkbar, welcher ein Garn im Bereich der Drehachse aufnimmt und zu einem auf einer Kreisbahn um die Drehachse rotierenden Garnauslaß führt.

Im einfachsten Fall kann der Wickelflügel durch ein geeignet gebogenes Rohr gebildet sein, welches den Führungskanal für das Garn bildet.

Eine besonders vorteilhafte Lösung einer erfindungsgemäßen Garndämpfmaschine sieht jedoch dabei vor, daß der Wickelflügel das Garn zwischen Führungsösen freilaufend, das heißt berührungsfrei führt. Eine derartige Ausbildung des Wickelflügels hat den Vorteil, daß damit die Reibung zur Führung des Garns reduziert werden kann und somit bereits der Abrieb von Fusseln von dem Garn ebenfalls geringer ist.

Eine besonders günstige Lösung sieht dabei vor, daß das Garn im Wickelflügel durch eine mittlere Umlenköse und eine am Garnauslaß angeordnete endseitige Führungsöse geführt ist. Diese mittlere Umlenköse und die endseitige Führungsöse sowie das zwischen diesen freilaufend geführte Garn haben den Vorteil, daß dadurch die erforderliche Umlenkung des Garns von seiner nahe der Drehachse des Wickelflügels liegende Position in eine auf der Kreisbahn, beschrieben durch den Garnauslaß, vorgegebene Position erreicht ist, jedoch mit möglichst geringer Bildung von Fusseln und auch mit einer daher sehr geringen Wahrscheinlichkeit dafür, daß der Führungskanal in diesem Bereich von Fusseln zugesetzt wird.

Besonders günstig ist es dabei, wenn der Wickelflügel noch eine eintrittsseitige Führungsöse aufweist, welche vor der mittleren Umlenköse angeordnet ist und somit das Garn zunächst sehr nahe der Drehachse aufnimmt und dann zur Umlenköse freilaufend führt, wobei die Umlenköse das Garn vorzugsweise bereits in einem größeren radialen Abstand von der Drehachse führt.

Besonders zweckmäßig ist es, insbesondere um zu erreichen, daß der Garnauslaß nicht mit Fusseln des Garns verstopft, wenn der Wickelflügel einen in Azimutalrichtung erweiterten, langgezogenen Garnauslaß für das zugeführte und auf den Wickelkopf aufzuwickelnde Garn aufweist. Damit ist die Möglichkeit geschaffen, daß am Garnauslaß entstehende Fusseln problemlos austreten und abgeführt werden können und außerdem besteht die Möglichkeit, auch ein Austreten von Fusseln aus dem zum Garnauslaß führenden Führungskanal zu erleichtern.

Eine besonders günstige Lösung sieht dabei vor, daß der Wickelflügel mehrere Garnauslässe für das zugeführte Garn aufweist. Diese mehreren Garnauslässe verbessern die Möglichkeit der Abfuhr von Fusseln aus dem Bereich des Garnauslasses und auch davorliegender Führungskanäle.

Ein weiteres verbessertes Ausführungsbeispiel sieht vor, daß der Wickelflügel einen in azimutaler Richtung erweiterten langgezogenen Führungskanal für das zugeführte Garn aufweist, so daß auch im Bereich des Führungskanals entstehende Fusseln leichter abgeführt werden können.

Eine besonders günstige Lösung sieht vor, daß der Wickelflügel einen azimutal geschlossen, um die Drehachse umlaufenden Führungskanal aufweist, welcher zu den Garnauslässen führt.

Hinsichtlich der Ausbildung der Garnauslässe wurden bislang keine näheren Angaben gemacht. Insbesondere wurde die Ausbildung der Führungsöse nicht näher spezifiziert. Beispielsweise wäre es denkbar, den gesamten Garnauslaß mit der endseitigen Führungsöse auszukleiden. Eine besonders vorteilhafte Lösung sieht vor, daß der Garnauslaß, in Azimutalrichtung gesehen, endseitig eine U-förmige Führungsöse für das Garn aufweist. Diese Lösung erlaubt einerseits die U-förmige Führungsöse leicht in den endseitigen Bereich des Garnauslasses einzusetzen und hat außerdem den Vorteil, daß die Führungsöse klein ausgebildet sein kann und in jedem Fall das Garn durch diese hindurchläuft da beim Drehen des Wickelflügels das Garn stets in Azimutalrichtung gesehen an einem Ende des Garnauslasses anliegt.

Eine besonders zweckmäßige Lösung, die insbesondere unabhängig von der Drehrichtung des Wickelflügels ist, sieht vor, daß der Garnauslaß an beiden Enden eine U-förmige Führungsöse für das Garn aufweist.

Die spezielle Ausbildung des Wickelflügels wurde mit Ausnahme der Führung des Garns in diesem im Zusammenhang mit den bislang beschriebenen Ausführungsbeispielen nicht näher definiert. Im einfachsten Fall könnte der Wickelflügel nach wie vor als eine Art Rohr ausgebildet sein, welches beispielsweise den erweiterten Führungskanal bildet und die Führungsösen trägt.

Eine konstruktiv besonders vorteilhafte Lösung sieht jedoch vor, daß der Wickelflügel durch eine Flügelglocke gebildet ist, deren bodenseitiger Abschluß den Garnauslaß bildet. Damit ist gar kein Führungsrohr für das Garn mehr erforderlich, sondern die Führungsglocke selbst bildet mit dem von dieser auf der Kreisbahn geführten Garnauslaß den Wickelflügel.

Rein prinzipiell könnte die Flügelglocke innen hohl sein und lediglich durch den bodenseitigen Abschluß abgeschlossen.

Um jedoch das Einführen des Garns zu erleichtern und auch eine Durchströmung des Führungskanals möglichst ohne Ausbildung von Fusselnestern zu erreichen, sieht ein vorteilhaftes Ausführungsbeispiel vor, daß die Führungsglocke mit einem sich über den bodenseitigen Abschluß erhebenden Innenkörper versehen ist, welcher zwischen sich und der Flügelglocke den Führungskanal bildet, wobei in diesem Fall der Führungskanal in vorteilhafter Weise azimutal um die Drehachse umlaufend ausgebildet ist.

Weitere Merkmale und Vorteile sind Gegenstand der nachfolgenden Beschreibung sowie der zeichnerischen Darstellung einiger Ausführungsbeispiele.

In der Zeichnung zeigen:
- Fig. 1: eine teilweise geschnittene Seitenansicht eines ersten Ausführungsbeispiels einer erfindungsgemäßen Garndämpfmaschine;
- Fig. 2: eine vergrößerte Darstellung des Schnitts gemäß Fig. 1 im Bereich einer Schlingenbildungsvorrichtung;
- Fig. 3: einen Schnitt längs Linie 3-3 in Fig. 2;
- Fig. 4: eine vergrößerte Seitenansicht der Garndämpfmaschine gemäß Fig. 1 im Bereich einer Wendeeinrichtung;
- Fig. 5: eine Draufsicht in Richtung des Pfeils A in Fig. 4;
- Fig. 6: einen Schnitt ähnlich Fig. 2 durch ein zweites Ausführungsbeispiel und
- Fig. 7: einen Schnitt längs Linie 7-7 in Fig. 6.

Ein erstes Ausführungsbeispiel einer erfindungsgemäßen Garndämpfmaschine, dargestellt in Fig. 1, umfaßt ein als Ganzes mit 10 bezeichnetes Maschinengestell, an welchem beispielsweise eine eine Vorwärmzone und eine Dämpfzone für Garn umfassende Dämpfeinrichtung angeordnet ist. An dem Maschinengestell 10 ist ferner eine als Ganzes mit 14 bezeichnete Transportvorrichtung gehalten, welche zwei in horizontaler Richtung im Abstand voneinander angeordnete Walzen 16 und 18 umfaßt, über welche ein Transportband 20 verläuft, das sich mit einem Obertrum 24 in einer Transportrichtung 22 erstreckt, wobei das Obertrum 24 eine Förderebene 25 bildet und durch die Dämpfeinrichtung 12 hindurchverläuft.

In Transportrichtung 22 gesehen, ist vor der Dämpfeinrichtung 12 eine als Ganzes mit 30 bezeichnete Schlingenbildungsvorrichtung vorgesehen, welche ein zugeführte Garn 32 in Form einer Garnschlingenlage 34 aus zusammenhängenden, jedoch entgegen der Transportvorrichtung 22 relativ zueinander versetzten Garnschlingen 35 auf einer Oberseite 36 des Obertrums 24 des Transportbandes 20 so ablegt, daß die Garnschlingenlage 34 mit ihrer Unterseite 38 auf der Oberseite 36 des Transportbandes 20 aufliegt, während an einem der Schlingenbildungsvorrichtung 30 zugewandtem Ende der Garnschlingenlage 34 auf einer Oberseite 40 der Garnschlingenlage 34 durch die Schlingenbildungsvorrichtung 30 ständig neue Garnschlingen 35 angelegt werden, so daß jede neu angelegte Garnschlinge 35 auf der jeweils davor angelegten Garnschlinge 35 liegt.

Die Schlingenbildungsvorrichtung 30 umfaßt ihrerseits eine an dem Maschinengestell 10 gehaltenen Ständer 42, welcher eine Lagerplatte 44 mit einem Lagerträger 46 aufweist, in welchem eine einen Wickelflügel 50 umfassende Flügelglocke 52 um eine Achse 54 drehbar im Bereich eines den Lagerträger 46 durchsetzenden Wellenabschnitts 56 drehbar gelagert ist. Der Wellenabschnitt 56 trägt dabei auf seiner der Flügelglocke 52 abgewandten Seite eine Riemenscheibe 58, welche Teil eines von einem Wickelmotor 60 angetriebenen Riemengetriebes 62 ist.

Der Wickelmotor 60 ist dabei beispielsweise ebenfalls an der Lagerplatte 44 gehalten.

Sowohl die Riemenscheibe 58, als auch der Wellenabschnitt 56 und die Flügelglocke 52 sind durchsetzt von einem den Wickelflügel 50 bildenden Führungsrohr 64 für das Garn 32, welches im radialen Abstand von der Achse 54 mit einem Garnauslaß 66 endet.

Die Flügelglocke 52 trägt ihrerseits vorzugsweise einen bodenseitigen Abschluß 70, an welchem über ein Drehlager 72 ein als Ganzes mit 80 bezeichneter Wickelkopf gelagert ist, der aufgrund des Drehlagers 72 relativ zur Flügelglocke 52 drehbar ist.

Der Wickelkopf 80 ist mittels des Drehlagers 72 vorzugsweise ebenfalls koaxial zur Flügelglocke 52 drehbar angeordnet und weist eine äußere umfangsseitig angeordnete und koaxial und rotationssymmetrisch zur Achse 54 verlaufende, zylinderähnliche Wickelfläche 82 auf, die einerseits einen dem Garnauslaß 66 zugewandten Schlingenwickelbereich 84 und andererseits einen der Garnschlingenlage 34 zugewandten Schlingenablegebereich 86 aufweist, wobei sich der Durchmesser der Wickelfläche 82 vom Schlingenwickelbereich 84 zum Schlingenablegebereich 86 hin stetig, im einfachsten Fall konusähnlich, verringert. Damit laufen die von dem Wickelflügel 50 im Schlingenwickelbereich 84 auf die Wickelfläche 82 aufgelegten Garnschlingen 35 in Richtung des Schlingenablegebereichs 86 und werden von diesem bei in Transportrichtung 22 laufendem Transportband 20 als Garnschlingenlage 34 mit übereinanderliegenden, jedoch in Transportrichtung 22 gegeneinander versetzt liegenden Garnschlingen 35 abgelegt.

Vorzugsweise ist der Wickelkopf 80 so angeordnet, daß eine Stirnseite 88 desselben in einem Abstand über der Oberseite 36 des Transportbandes 20 steht, der geringfügig größer als die Dicke der erhältlichen Garnschlingenlage 34 ist.

Der gegenüber der Flügelglocke 52 aufgrund des Drehlagers 72 frei drehbare Wickelkopf 80 ist gegen ein Mitdrehen mit der Flügelglocke 52, insbesondere aufgrund der im Schlingenwickelbereich 84 aufgewickelten Garnschlingen, berührungslos gehemmt, und zwar durch in einem Magnethaltering 90 in 90° Winkelabständen um die Drehachse 54 angeordnete Magneten 92a bis 92d, welche mit in entsprechenden Winkelabständen im Wickelkopf 80 angeordneten Magneten 94a bis d paarweise über ein die Wickelfläche 82 durchsetzendes Magnetfeld 96 berührungslos wechselwirken und damit die Drehbewegung des Wickelkopfes 80 um die Achse 54 hemmen.

Der Magnethaltering 90 ist vorzugsweise so angeordnet, daß er den Wickelkopf 80 im Bereich seiner Wickelfläche 82 umschließt, wobei der Wickelfläche 82 zugewandte Stirnseiten 98 der Magneten 92a bis d unter Bildung eines Zwischenraums 100 im Abstand von der Wickelfläche 82 verlaufen, und der Zwischenraum so groß bemessen ist, daß die auf dem Schlingenwickelbereich 84 aufgewickelten Garnschlingen sich ungehindert in Richtung des Schlingenablagebereichs 86 der Wickelfläche bewegen können.

Die berührungslose Hemmung der Mitdrehung des Wickelkopfes 80 mit der Flügelglocke 52 führt vorzugsweise zu Drehoszillationsbewegungen des Wickelkopfes 80 um die Achse 54 mit einer oszillierenden Verdrehung des Wickelkopfes 80 innerhalb eines Drehwinkelbereichs W welcher maximal 5° beträgt.

Der Magnethaltering 90 ist seinerseits vorzugsweise an einer Fußplatte 102 der Schlingenbildungsvorrichtung 30 gehalten, die mit dem Ständer 42 verbunden ist.

Ferner erstrecken sich von der Fußplatte 102 ausgehend noch Niederhalter 104 in der Transportrichtung 22, wobei die Niederhalter 104 die Garnschlingenlage 34 auf ihrer Oberseite 40 beaufschlagen um die Garnschlingenlage 34 mit ihrer Unterseite 38 auf der Oberseite 36 des Obertrums 24 in Anlage zu halten.

Die von dem perforiert ausgebildeten Transportband 20 durch die Dämpfeinrichtung 12 hindurchgeführte Garnschlingenlage 34 wird, wie in Fig. 1 und 4 dargestellt, von einer als Ganzes mit 110 bezeichneten Wendeeinrichtung aufgenommen und so gewendet, daß die Unterseite 38 der Garnschlingenlage 34 oben liegt, und zum Abziehen des Garns frei zugänglich ist während die Garnschlingenlage 34 mit ihrer Oberseite 40 auf einer Anlagefläche 112 eines von der Wendeeinrichtung 110 umfaßten Wenderades 114 aufliegt. Das Wenderad 114 ist gemeinsam mit der Walze 16 mittels eines Motors 115 antreibbar (Fig. 5).

Die Anlagefläche 112 des Wenderads wird gebildet durch eine Vielzahl von sich zwischen zwei Wenderadscheiben 116 und 118 erstreckenden Rundmaterialstäben 120, wobei sich die Rundmaterialstäbe 120 mit ihrer Längsachse ungefähr parallel zu einer Drehachse 122 des Wenderades erstrecken und in Azimutalrichtung einen Abstand voneinander aufweisen, so daß die Anlagefläche 112 eine wellige Kontur aufweist und zwischen den Rundmaterialstäben 120 Durchlässe 124 entstehen, durch welche ein nachfolgend im einzelnen noch beschriebener Luftstrom 126 hindurchtreten kann.

Zum Aufnehmen der Garnschlingenlage 34 von dem Transportband 20 ist im inneren des Wenderads 114 ein Luftansaugtrichter 130 vorgesehen, dessen Trichteröffnung 132 sich auf einer Innenseite der Rundmaterialstäbe 120 über einen Winkelbereich von ungefähr 45° erstreckt, wobei dieser Winkelbereich ein erstes Anlagesegment I bildet, welches sich ausgehend von einer Berührungsstelle 134, an welcher die Anlagefläche 112 des Wenderads 114 auf einer Oberseite 40 der auf dem Transportband 20 aufliegenden Garnschlingenlage 34 anliegt, in einer Drehrichtung 136 des Wenderads 114 erstreckt.

Im Verlauf dieses ersten Anlagesegments I erfolgt ein Aufnehmen der Garnschlingenlage 34 und Abheben derselben von dem Transportband 20 durch ein zeichnerisch nicht dargestelltes Sauggebläse, welches über eine Saugleitung 138 mit dem Luftansaugtrichter 130 verbunden ist, so daß der die Durchlässe 124 durchsetzender Luftstrom 126 in dem ersten Anlagesegment I dazu führt, daß die Garnschlingenlage 34 mit ihrer Oberseite 40 auf der Anlagefläche 112 des Wenderads 114 fixiert und somit von dem Transportband 20 abgehoben wird.

Die auf der Anlagefläche 112 durch den Luftstrom fixierte Garnschlingenlage 34 wird nach ihrem Abheben von dem Transportband 20 mittels eines Anlagebügels 140 im Verlauf eines zweiten Anlagesegments II an der Anlagefläche 112 in Anlage gehalten, wobei dieser Anlagebügel 140 zum Verschwenken in Richtung der Garnschlingenlage um eine Achse 142 drehbar gelagert und in dieser Richtung mit einem Drehmoment beaufschlagt ist, wodurch eine definierte, auf die Garnschlingenlage 34 wirkende Anlagekraft einstellbar ist. Das zweite Anlagesegment II erstreckt sich dabei in Drehrichtung des Wenderads 114 im Anschluß an das erste Anlagesegment I, wobei die Garnschlingenlage 34 im Bereich des zweiten Anlagesegments II durch die Anlagekraft in Anlage an der Anlagefläche 112 des Wenderads 114 gehalten und somit mit diesem mittransportiert wird.

Das Wenderad 114 transportiert die Garnschlingenlage 34 von dem zweiten Anlagesegment II in Drehrichtung 136 weiter bis zu einem dritten Anlagesegment III, im Bereich von welchem die Garnschlingen 35 der noch auf dem Wenderad 114 aufliegenden Garnschlingenlage 34 in Form eines Garns 144 von einer in Fig. 1 schematisch dargestellten Abzugvorrichtung 146 abgezogen werden. Vorzugsweise erfolgt im dritten Anlagesegment ebenfalls noch eine Beaufschlagung der Garnschlingenlage 34 durch einen Druckbügel 148, welcher ebenfalls um eine Achse 150 gelenkig am Maschinengestell 10 gelagert ist und im wesentlichen aufgrund seines Eigengewichts einen Druck auf die Garnschlingenlage 34 im dritten Anlagesegment III dergestalt ausübt, daß die Garnschlingenlage 34 durch das Abziehen der einzelnen Garnschlingen sukzessive, nämlich Garnschlinge 35 für Garnschlinge 35 aufgelöst wird, wobei durch das Wenderad 114 die jeweils als nächste abzuziehende Garnschlinge 35 die oberste, auf der der Anlagefläche 112 abgewandten Seite dieses Endes der Garnschlingenlage 34 liegende Garnschlinge 35 darstellt und somit ohne Störung der einzelnen Garnschlingen 35 der Garnschlingenlage 34 abgezogen werden kann.

Bei einem zweiten Ausführungsbeispiel einer erfindungsgemäßen Garndämpfmaschine sind diejenigen Teile, die mit denen des ersten Ausführungsbeispiels identisch sind, mit denselben Bezugszeichen versehen, so daß bezüglich deren Beschreibung auf die Ausführungen zum ersten Ausführungsbeispiel vollinhaltlich Bezug genommen werden kann.

Bei dem zweiten Ausführungsbeispiel ist die Schlingenbildungsvorrichtung 30' zur Bildung der Garnschlingenlage 34 insoweit anders aufgebaut, als das zugeführte Garn 32 nicht mehr in einem rohrförmig ausgebildeten Wickelflügel geführt ist, sondern, wie in Fig. 6 dargestellt, durch eine eintrittsseitige Führungsöse 160 beim Eintritt in einen Führungskanal 162 im Wellenabschnitt 56 geführt ist und in diesem Führungskanal 162 des Wellenabschnitts 56 berührungsfrei verläuft bis zu einer mittleren Führungsöse 164, welche in einem Kopfteil 166 der Flügelglocke 52' angeordnet ist. Von der mittleren Führungsöse 164 erfolgt eine Umlenkung, und zwar in einer Richtung quer zur Achse 54 bis zu einer endseitigen Führungsöse 168, welche im Bereich des Garnauslasses 66' versehen ist, der in diesem Fall in dem bodenseitigen Abschluß 70' der Flügelglocke 52' vorgesehen ist. Der Garnauslaß 66' ist dabei vorzugsweise als in einer Azimutalrichtung 170 langgezogene und in Form eines Kreissegments gebogene Öffnung ausgebildet, welcher im Bereich seiner beiden in der Azimutalrichtung einander gegenüberliegenden Enden 172 und 174 jeweils mit der U-förmigen Führungsöse 168 versehen ist, wobei die Öffnungen der U-förmigen Führungsösen in Azimutalrichtung 170 einander zugewandt angeordnet sind, so daß das aus dem Garnauslaß 66' austretende Garn unabhängig von der Drehrichtung der Flügelglocke 52' um die Achse 54 entweder durch die eine oder andere endseitige Führungsöse 168 verläuft.

Das Garn verläuft dabei zwischen der mittleren Führungsöse 164 und der jeweiligen endseitigen Führungsöse 168 ebenfalls berührungslos innerhalb der Flügelglocke 52'.

Die Flügelglocke 52' bildet dabei ihrerseits ebenfalls einen Führungskanal 176, welcher durch eine Innenwand 178 der Führungsglocke 52' und eine Kegelmantelfläche 180 eines Innenkörpers 182 der Flügelglocke 52' definiert ist und in Azimutalrichtung zur Achse 54 unterbrechungsfrei verläuft.

Dieser Führungskanal 176 ist dabei jeweils lediglich abschnittsweise durch den bodenseitigen Abschluß 70' der Führungsglocke 52' bis auf den in diesem vorgesehenen Garnauslaß 66' verschlossen.

Es ist dabei grundsätzlich ausreichend, einen einzigen Garnauslaß 66' vorzusehen, vorzugsweise sind jedoch mehrere Garnauslässe 66'a bis 66'c vorgesehen, welche insbesondere in gleichen Winkelabständen um die Achse 54 angeordnet sind und sich ebenfalls in der Azimutalrichtung 170 über dasselbe Bogenmaß erstrecken.

Der Innenkörper 182 sitzt dabei vorzugsweise auf dem bodenseitigen Abschluß 70' der Flügelglocke 52', wobei der bodenseitige Abschluß 70' in gleicher Weise wie beim ersten Ausführungsbeispiel beschrieben, eine Lagerung für den als Ganzes mit 80 bezeichneten Wickelkopf trägt.

Die Führungsösen 160, 164 und 168 sind vorzugsweise aus Keramik ausgebildet und ergeben somit eine reduzierte Bildung von Fusseln bei dem an diesen entlanglaufenden Garn 32.

Ferner hat die Tatsache, daß das Garn 32 in dem Führungskanal 162 und dem Führungskanal 176 berührungslos verläuft, den Vorteil, daß der Abrieb des von Fusseln vom Garn im Bereich derselben geringer ist und außerdem die Möglichkeit, daß diese durch Fusseln verstopft werden, im wesentlichen ausgeschlossen werden kann, da stets die Möglichkeit besteht, die Führungskanäle 162 und 176 mittels Durchblasen von Gas, insbesondere Luft, von Fusseln in einfacher Art und Weise zu reinigen.

Ferner hat auch die Tatsache, daß die Garnauslässe 66' in der Azimutalrichtung 170 vergrößert sind und somit einen größeren Querschnitt aufweisen, ebenfalls den Vorteil, daß sich in den Führungskanälen 162 und 176 gebildete Fusseln weitgehend entfernen und somit diese aufgrund ihrer Größe nicht zusetzen können.

Hinsichtlich aller übrigen Aspekte funktioniert das zweite Ausführungsbeispiel in gleicher Weise wie das erste Ausführungsbeispiel, so daß diesbezüglich vollinhaltlich auf die Ausführungen zum ersten Ausführungsbeispiel Bezug genommen wird.

## Patentansprüche

1. Garndämpfmaschine umfassend eine Dämpfeinrichtung, eine Transportvorrichtung zum Transport von in Form einer Garnschlingenlage gelegtem Garn durch die Dämpfeinrichtung, eine Schlingenbildungsvorrichtung, welche die Garnschlingenlage bildet, und eine Abzugvorrichtung, welche die Garnschlingenlage nach Durchlaufen der Dämpfeinrichtung durch Abziehen des Garns auflöst,
**dadurch gekennzeichnet, daß** die Schlingenbildungsvorrichtung (30) einen rotierenden Wickelflügel (50) aufweist, welcher ein zugeführte Garn (32) um einen Wickelkopf (80) wickelt, daß der Wickelkopf (80) drehbar an dem Wickelflügel (50) gelagert ist und daß der Wickelkopf (80) gegen ein Mitdrehen mit dem Wickelflügel (50) berührungslos gehemmt ist.

2. Garndämpfmaschine nach Anspruch 1, **dadurch gekennzeichnet, daß** der Wickelkopf (80) so gehemmt ist, daß eine Drehbewegung desselben innerhalb eines maximalen Drehwinkelbereichs von 360° liegt.

3. Garndämpfmaschine nach Anspruch 2, **dadurch gekennzeichnet, daß** der maximale Drehwinkelbereich des Wickelkopfs (80) 45° beträgt.

4. Garndämpfmaschine nach einem der voranstehenden Ansprüche, **dadurch gekennzeichnet, daß** die Hemmung des Wickelkopfes (80) gegen ein Mitdrehen mit dem Wickelflügel (50) mittels eines Magnetfeldes (96) erfolgt.

5. Garndämpfmaschine nach Anspruch 4, **dadurch gekennzeichnet, daß** die Hemmung des Wickelkopfes (80) gegen ein Mitdrehen mit dem Wickelflügel (50) durch magnetostatische Anziehung zwischen einem Magneten (92) und einem von diesem angezogenen Körper (94) erfolgt, von denen einer (92) drehfest am Maschinengestell (10) und der andere (94) am Wickelkörper (80) angeordnet ist.

6. Garndämpfmaschine nach Anspruch 5, **dadurch gekennzeichnet, daß** auch der vom Magnet (92) angezogene Körper ein Magnet (94) ist.

7. Garndämpfmaschine nach Anspruch 5 oder 6, **dadurch gekennzeichnet, daß** der Magnet (92, 94) ein Permanentmagnet ist.

8. Garndämpfmaschine nach einem der Ansprüche 4 bis 7, **dadurch gekennzeichnet, daß** das Magnetfeld (96) eine Wickelfläche (82) des Wickelkopfes (80) durchsetzt.

9. Garndämpfmaschine nach einem der voranstehenden Ansprüche, **dadurch gekennzeichnet, daß** eine Wickelfläche (82) des Wickelkopfes (80) in einem Schlingenwickelbereich (84) einen größeren Durchmesser aufweist als in einem Schlingenablegebereich (86).

10. Garndämpfmaschine nach Anspruch 9, **dadurch gekennzeichnet, daß** sich der Durchmesser der Wickelfläche (82) vom Schlingenwickelbereich (84) in Richtung des Schlingenablegebereiches (86) mit zunehmendem Abstand vom Schlingenwickelbereich (84) reduziert.

11. Garndämpfmaschine nach einem der voranstehenden Ansprüche, **dadurch gekennzeichnet, daß** der Wickelkopf (80) die Garnschlingen (35) direkt als Garnschlingenlage auf die Transportvorrichtung (14) ablegend ausgebildet ist.

12. Garndämpfmaschine nach Anspruch 11, **dadurch gekennzeichnet, daß** der Wickelkopf (80) die Garnschlingen (35) direkt auf ein Transportband (20) der Transportvorrichtung (14) ablegt.

13. Garndämpfmaschine nach einem der voranstehenden Ansprüche, **dadurch gekennzeichnet, daß** der Wickelkopf (80) mit einer Stirnseite (88) der Transportvorrichtung (14) zugewandt angeordnet ist.

14. Garndämpfmaschine nach dem Oberbegriff des Anspruchs 1 oder nach einem der voranstehenden Ansprüche, **dadurch gekennzeichnet, daß** vor der Abziehvorrichtung (146) eine Wendeeinrichtung (110) angeordnet ist, welche eine auf der Transportvorrichtung (14) aufliegende Unterseite (38) der Garnschlingenlage (34) für ein Abziehen des Garns zugänglich macht.

15. Garndämpfmaschine nach Anspruch 14, **dadurch gekennzeichnet, daß** die Wendeeinrichtung (110) die Garnschlingenlage (34) auf eine der Transportvorrichtung (14) abgewandte Oberseite (40) legt.

16. Garndämpfmaschine nach einem der Ansprüche 14 oder 15,
**dadurch gekennzeichnet, daß** die Wendeeinrichtung (110) ein Wenderad (114) aufweist, welches die Garnschlingenlage (34) aufnimmt.

17. Garndämpfmaschine nach Anspruch 16, **dadurch gekennzeichnet, daß** die Garnschlingenlage (34) durch einen auf diese einwirkenden Gasstrom (126) von der Transportvorrichtung (14) abnehmbar ist.

18. Garndämpfmaschine nach Anspruch 17, **dadurch gekennzeichnet, daß** die Garnschlingenlage (34) durch den Gasstrom (126) an einer Anlagefläche (112) des Wenderads (114) fixierbar ist.

19. Garndämpfmaschine nach Anspruch 17 oder 18, **dadurch gekennzeichnet, daß** der Gasstrom (126) die Garnschlingenlage (34) in einem ersten Anlagesegment (I) des Wenderades (114) an dessen Anlagefläche (112) fixiert.

20. Garndämpfmaschine nach Anspruch 18 oder 19, **dadurch gekennzeichnet, daß** die Anlagefläche (112) des Wenderads (114) Durchlässe (124) aufweist, durch welche der Gasstrom (126) hindurchtritt.

21. Garndämpfmaschine nach Anspruch 20, **dadurch gekennzeichnet, daß** das Wenderad (114) die Auflagefläche (112) und die Durchlässe (124) bildende Stegelemente (120) aufweist.

22. Garndämpfmaschine nach Anspruch 21, **dadurch gekennzeichnet, daß** die Stegelemente (120) zu den Durchlässen (124) hin abgerundete Kanten aufweisen.

23. Garndämpfmaschine nach einem der voranstehenden Ansprüche, **dadurch gekennzeichnet, daß** der Wickelflügel (50') das Garn (32) zwischen Führungsösen (160, 164, 168) freilaufend führt.

24. Garndämpfmaschine nach Anspruch 23, **dadurch gekennzeichnet, daß** das Garn (32) im Wickelflügel (50') durch eine mittlere Umlenköse (164) und eine am Garnauslaß (66') angeordnete endseitige Führungsöse (168) geführt ist.

25. Garndämpfmaschine nach einem der voranstehenden Ansprüche, **dadurch gekennzeichnet, daß** der Wickelflügel (50') eine in Azimutalrichtung (170) langgezogenen Garnauslaß (66') für das zugeführte Garn (32) aufweist.

26. Garndämpfmaschine nach einem der Ansprüche 23 bis 25, **dadurch gekennzeichnet, daß** der Wickelflügel (50') mehrere Garnauslässe (66'a bis 66'c) für das zugeführte Garn (32) aufweist.

27. Garndämpfmaschine nach Anspruch 25 oder 26, **dadurch gekennzeichnet, daß** der Wickelflügel (50') einen in Azimutalrichtung (170) langgezogenen Führungskanal (176) für das zugeführte Garn (32) aufweist.

28. Garndämpfmaschine nach einem der Ansprüche 25 bis 27, **dadurch gekennzeichnet, daß** der Garnauslaß (66') in Azimutalrichtung (170) gesehen endseitig eine U-förmige Führungsöse (168) für das Garn (32) aufweist.

29. Garndämpfmaschine nach Anspruch 28, **dadurch gekennzeichnet, daß** der Garnauslaß (66') an beiden Enden eine U-förmige Führungsöse (168) für das Garn (32) aufweist.

30. Garndämpfmaschine nach einem der Ansprüche 23 bis 29, **dadurch gekennzeichnet, daß** der Wickelflügel (50') durch eine Flügelglocke (52') gebildet ist, deren bodenseitiger Abschluß (70') den Garnauslaß (66') trägt.

31. Garndämpfmaschine nach Anspruch 30, **dadurch gekennzeichnet, daß** die Flügelglocke (50') mit einem sich über dem bodenseitigen Abschluß (70) erhebenden Innenkörper (182) versehen ist, welcher zwischen sich und der Flügelglocke (52') den Führungskanal (176) bildet.

## Claims

1. Yarn steaming machine comprising a steaming device, a conveyor device for conveying yarn laid in the form of a yarn loop layer through the steaming device, a loop forming device, which forms the yarn loop layer, and a draw-off device, which breaks up the yarn loop layer following its passage through the steaming device by drawing off the yarn, **characterised in that** the loop forming device (30) comprises a rotating winding flyer (50) which winds a delivered yarn (32) around a winding head (80), that the winding head (80) is rotatably mounted on the winding flyer (50), and that the winding head (80) is inhibited in a noncontacting manner from rotating with the winding flyer (50).

2. Yarn steaming machine according to claim 1, **characterised in that** the winding head (80) is inhibited such that a rotational movement of the latter lies within a maximum rotational angle range of 360°.

3. Yarn steaming machine according to claim 2, **characterised in that** the maximum rotational angle range of the winding head (80) is 45°.

4. Yarn steaming machine according to any one of the preceding claims, **characterised in that** the winding head (80) is inhibited from rotating with the winding flyer (50) by means of a magnetic field (96).

5. Yarn steaming machine according to claim 4, **characterised in that** the winding head (80) is inhibited from rotating with the winding flyer (50) through a magnetostatic attraction between a magnet (92) and a body (94) which is attracted thereby, one (92) of these being disposed in a non-rotatable manner on the machine frame (10) and the other (94) being disposed on the winding body (80).

6. Yarn steaming machine according to claim 5, **characterised in that** the body which is attracted by the magnet (92) is also a magnet (94).

7. Yarn steaming machine according to claim 5 or 6, **characterised in that** the magnet (92, 94) is a permanent magnet.

8. Yarn steaming machine according to any one of claims 4 to 7, **characterised in that** the magnetic field (96) passes through a winding surface (82) of the winding head (80).

9. Yarn steaming machine according to any one of the preceding claims, **characterised in that** a winding surface (82) of the winding head (80) has a greater diameter in a loop winding region (84) than in a loop deposit region (86).

10. Yarn steaming machine according to claim 9, **characterised in that** the diameter of the winding surface (82) decreases from the loop winding region (84) in the direction of the loop deposit region (86) as the distance from the loop winding region (84) increases.

11. Yam steaming machine according to any one of the preceding claims, **characterised in that** the winding head (80) is formed so as to deposit the yarn loops (35) directly as a yarn loop layer on the conveyor device (14).

12. Yarn steaming machine according to claim 11, **characterised in that** the winding head (80) deposits the yarn loops (35) directly on a conveyor belt (20) of the conveyor device (14).

13. Yarn steaming machine according to any one of the preceding claims, **characterised in that** the winding head (80) is disposed with an end face (88) facing the conveyor device (14).

14. Yarn steaming machine according to the preamble of claim 1 or according to any one of the preceding claims, **characterised in that** a turning device (110) is disposed before the draw-off device (146) to make an underside (38) of the yarn loop layer (34) lying on the conveyor device (14) accessible for drawing off the yarn.

15. Yarn steaming machine according to claim 14, **characterised in that** the turning device (110) lays the yarn loop layer (34) on a top side (40) which is remote from the conveyor device (14).

16. Yarn steaming machine according to any one of claims 14 and 15, **characterised in that** the turning device (110) comprises a turning wheel (114) which takes up the yarn loop layer (34).

17. Yarn steaming machine according to claim 16, **characterised in that** the yarn loop layer (34) can be removed from the conveyor device (14) by a gas stream (126) which acts on the layer.

18. Yarn steaming machine according to claim 17, **characterised in that** the yarn loop layer (34) can be fixed at a contact surface (112) of the turning wheel (114) by the gas stream (126).

19. Yam steaming machine according to claim 17 or 18, **characterised in that** the gas stream (126) fixes the yarn loop layer (34) in a first contact segment (I) of the turning wheel (114) at the contact surface (112) thereof.

20. Yarn steaming machine according to claim 18 or 19, **characterised in that** the contact surface (112) of the turning wheel (114) comprises passages (124) through which the gas stream (126) passes.

21. Yarn steaming machine according to claim 20, **characterised in that** the turning wheel (114) comprises web elements (120) forming the contact surface (112) and the passages (124).

22. Yarn steaming machine according to claim 21, **characterised in that** the web elements (120) have edges which are rounded towards the passages (124).

23. Yarn steaming machine according to any one of the preceding claims, **characterised in that** the winding flyer (50') guides the yarn (32) between guide eyes (160, 164, 168) in a free-running manner.

24. Yarn steaming machine according to claim 23, **characterised in that** the yarn (32) is guided in the winding flyer (50') through a central deflector eye (164) and an end guide eye (168) disposed at the yarn outlet (66').

25. Yarn steaming machine according to any one of the preceding claims, **characterised in that** the winding flyer (50') comprises a yarn outlet (66') which is elongate in the azimuthal direction (170) for the delivered yarn (32).

26. Yarn steaming machine according to any one of claims 23 to 25, **characterised in that** the winding flyer (50') comprises a plurality of yarn outlets (66'a to 66'c) for the delivered yarn (32).

27. Yarn steaming machine according to claim 25 or 26, **characterised in that** the winding flyer (50') comprises a guide duct (176) which is elongate in the azimuthal direction (170) for the delivered yarn (32).

28. Yarn steaming machine according to any one of claims 25 to 27, **characterised in that** the yarn outlet (66'), viewed in the azimuthal direction (170), comprises at the end a U-shaped guide eye (168) for the yarn (32).

29. Yarn steaming machine according to claim 28, **characterised in that** the yarn outlet (66') comprises a U-shaped guide eye (168) for the yarn (32) at both ends.

30. Yarn steaming machine according to any one of claims 23 to 29, **characterised in that** the winding flyer (50') is formed by a flyer bell (52'), the bottom closure (70') of which carries the yarn outlet (66').

31. Yarn steaming machine according to claim 30, **characterised in that** the flyer bell (50') is provided with an inner body (182) which rises above the bottom closure (70) and which forms the guide duct (176) between itself and the flyer bell (52').

## Revendications

1. Machine de vaporisation de fil comprenant un dispositif à vapeur, un dispositif de transport pour transporter un fil disposé sous la forme d'une couche de boucles, en travers le dispositif à vapeur, un dispositif de formation de boucles, qui forme la couche de boucles du fil, et un dispositif de tirage, qui défait la couche de boucles du fil après le passage dans le dispositif à vapeur, par tirage du fil, **caractérisée en ce que** le dispositif de formation de boucles (30) comporte une pale rotative d'enroulement (50), qui enroule un fil amené (32) autour d'une tête d'enroulement (80), que la tête d'enroulement (80) est montée de manière à pouvoir tourner sur la pale d'enroulement (50) et que la tête d'enroulement (80) est bloquée, sans contact contre une rotation conjointe avec la pâle d'enroulement (50).

2. Machine de vaporisation de fil selon la revendication 1, **caractérisée en ce que** la tête d'enroulement (80) est bloquée de telle sorte qu'un mouvement de rotation de cette tête se situe dans une plage maximale d'angles de rotation de 360°.

3. Machine de vaporisation de fil selon la revendication 2, **caractérisée en ce que** la gamme maximale d'angles de rotation de la tête d'enroulement (80) est égale à 45°.

4. Machine de vaporisation de fil selon l'une des revendications précédentes, **caractérisée en ce que** le blocage de la tête d'enroulement (80) à l'encontre d'une rotation conjointe avec la pâle d'enroulement (50) est réalisé à l'aide d'un champ magnétique (96).

5. Machine de vaporisation de fil selon la revendication 4, **caractérisée en ce que** le blocage de la tête d'enroulement (80) à l'encontre une rotation conjointe avec la pâle d'enroulement (50) s'effectue au moyen d'une attraction magnétostatique entre un aimant (92) et un corps (94) attiré par cet aimant, l'un (92) de ces éléments étant monté d'une manière bloquée en rotation sur le bâti de machine (10) tandis que l'autre (94) est monté sur le corps d'enroulement (80).

6. Machine de vaporisation de fil selon la revendication 5, **caractérisée en ce que** le corps attiré par l'aimant (92) est un aimant (94).

7. Machine de vaporisation de fil selon la revendication 5 ou 6, **caractérisée en ce que** l'aimant (92, 94) est un aimant permanent.

8. Machine de vaporisation de fil selon l'une des revendications 4 à 7, **caractérisée en ce que** le champ magnétique (96) traverse une surface d'enroulement (82) de la tête d'enroulement (80).

9. Machine de vaporisation de fil selon l'une des revendications précédentes, **caractérisée en ce qu'**une surface d'enroulement (82) de la tête d'enroulement (80) possède un diamètre qui est plus grand dans une zone (84) d'enroulement de boucles que dans une zone de dépôt de boucles (86).

10. Machine de vaporisation de fil selon la revendication 9, **caractérisée en ce que** le diamètre de la surface d'enroulement (82) diminue depuis la zone (84) d'enroulement de boucles en direction de la zone (86) de dépôt de boucles, lorsque la distance par rapport à la zone (84) d'enroulement de boucles augmente.

11. Machine de vaporisation de fil selon l'une des revendications précédentes, **caractérisée en ce que** la tête d'enroulement (80) est agencée de manière à déposer les boucles de fil (35) directement sous la forme d'une couche de boucles de fil sur le dispositif de transport (14).

12. Machine de vaporisation de fil selon la revendication 11, **caractérisée en ce que** la tête d'enroulement (80) dépose les boucles de fil (35) directement sur une bande de transport (20) du dispositif de transport (14).

13. Machine de vaporisation de fil selon l'une des revendications précédentes, **caractérisée en ce que** la tête d'enroulement (80) est disposée de telle sorte qu'une face frontale (88) de la tête est tournée vers le dispositif de transport (14).

14. Machine de vaporisation de fil conformément au préambule de la revendication 1 et selon l'une des revendications précédentes, **caractérisée en ce qu'**en amont du dispositif de tirage (146) est disposé un dispositif de retournement (110), qui rend accessible une partie inférieure (38), appliquée sur le dispositif de transport (14) de la couche (34) de boucles de fil pour un tirage de fil.

15. Machine de vaporisation de fil selon la revendication 14, **caractérisée en ce que** le dispositif de retournement (110) place la couche (34) de boucles de fil sur une face supérieure (40) tournée vers le dispositif de transport (14).

16. Machine de vaporisation de fil selon l'une des revendications 14 ou 15, **caractérisée en ce que** le dispositif de retournement (110) possède une roue de retournement (114), qui reçoit la couche (34) de boucles de fil.

17. Machine de vaporisation de fil selon la revendication 16, **caractérisée en ce que** la couche (34) de boucles de fil peut être retirée du dispositif de transport (14) par un courant de gaz (126) qui agit sur cette couche.

18. Machine de vaporisation de fil selon la revendication 17, **caractérisée en ce que** la couche (34) de boucles de fil peut être fixée par le courant de gaz (126) sur une surface d'application (112) de la roue de retournement (114).

19. Machine de vaporisation de fil selon la revendication 17 ou 18, **caractérisée en ce que** le courant de gaz (126) fixe la couche (34) de boucles de fil dans un premier élément d'application (I) de la roue de retournement (114), sur la surface d'application (112) de cette roue.

20. Machine de vaporisation de fil selon la revendication 18 ou 19, **caractérisée en ce que** la surface d'application (112) de la roue de retournement (114) comporte des passages (124) par lesquels sort le courant de gaz (126).

21. Machine de vaporisation de fil selon la revendication 20, **caractérisée en ce que** la roue de retournement (114) possède des éléments formant barrettes (120), qui forment la surface d'application (112) et les passages (124).

22. Machine de vaporisation de fil selon la revendication 21, **caractérisée en ce que** les éléments en forme de barrettes (120) possèdent des bords arrondis en direction du passage (124).

23. Machine de vaporisation de fil selon l'une des revendications précédentes, **caractérisée en ce que** la pale d'enroulement (50') guide selon une circulation libre le fil (32) entre des oeillets de guidage (160, 164, 168).

24. Machine de vaporisation de fil selon la revendication 23, **caractérisée en ce que** le fil (32) est guidé dans la pale d'enroulement (50') par un oeillet médian de renvoi (164) et par un oeillet de guidage d'extrémité (168), disposé à la sortie (66') pour le fil.

25. Machine de vaporisation de fil selon l'une des revendications précédentes, **caractérisée en ce que** la pale d'enroulement (50') possède une sortie (66'), qui est allongée dans la direction azimutale (170) pour le fil amené (32).

26. Machine de vaporisation de fil selon l'une des revendications 23 à 25, **caractérisée en ce que** la pale d'enroulement (50') comporte plusieurs sorties (66'a à 66'c) pour le fil amené (32).

27. Machine de vaporisation de fil selon la revendication 25 ou 26, **caractérisée en ce que** la pale d'enroulement (50') possède un canal de guidage (176), qui est allongé dans la direction azimutale (170) pour le fil amené (32).

28. Machine de vaporisation de fil selon l'une des revendications 25 à 27, **caractérisée en ce que** la sortie (66') pour le fil comporte, et ce vu dans la direction azimutale, un oeillet de guidage en forme de U (168) pour le fil (32).

29. Machine de vaporisation de fil selon la revendication 28, **caractérisée en ce que** la sortie (66') pour le fil possède, au niveau des deux extrémité, un oeillet de guidage en forme de U (168) pour le fil (32).

30. Machine de vaporisation de fil selon la revendication 23 à 29, **caractérisée en ce que** la pale d'enroulement (50') est formée par une cloche (52'), dont la terminaison (70'), située du côté du sol, porte la sortie (66') pour le fil.

31. Machine de vaporisation de fil selon la revendication 30, **caractérisée en ce que** la cloche (50') est équipée d'un corps intérieur (182), qui s'élève au-dessus de la terminaison (70) située du côté du sol et qui forme le canal de guidage (176) entre lui-même et la cloche (52').
